# EUROPÄISCHE PATENTSCHRIFT

(11) **EP 1 727 952 B1**
(45) Veröffentlichungstag und Bekanntmachung des Hinweises auf die Patenterteilung: **14.11.2007**
(21) Anmeldenummer: 05798491.6
(22) Anmeldetag: 28.09.2005
(51) Int. Cl.: E04G 11/22

(54) **VERFAHREN ZUM EINBRINGEN VON VERTIKALEN EINBAUTEILEN IN BAUWERKE, WELCHE MIT EINER GLEITSCHALUNG ERRICHTET WERDEN, INSBESONDERE IN RINGFÖRMIGE BETONWÄNDE, UND VORRICHTUNG ZUR DURCHFÜHRUNG DES VERFAHRENS**
METHOD FOR INSERTING VERTICAL MOUNTING PARTS INTO STRUCTURES, WHICH ARE ERECTED WITH A SLIDING FORM, PARTICULARLY IN ANNULAR CONCRETE WALLS, AND DEVICE FOR CARRYING OUT THE METHOD
PROCEDE POUR INTRODUIRE DES PIECES RAPPORTEES VERTICALES DANS DES CONSTRUCTIONS, ERIGEES AVEC UN COFFRAGE GLISSANT, NOTAMMENT DANS DES MURS EN BETON ANNULAIRES ET DISPOSITIF APPROPRIE POUR METTRE LEDIT PROCEDE EN OEUVRE

(43) Veröffentlichungstag der Anmeldung: 06.12.2006
(73) Patentinhaber: Gleitbau-Gesellschaft mit beschränkter Haftung, 5020 Salzburg (AT)
(72) Erfinder: KREINER, Alexander, 5161 Elixhausen (AT)
(74) Vertreter: Heim, Hans-Karl
(86) Internationale Anmeldenummer: PCT/EP2005/010495
(87) Internationale Veröffentlichungsnummer: WO 2006/108448

(56) Entgegenhaltungen:
- DE-C1- 3 428 670
- GB-A- 837 036
- US-A- 3 497 579
- US-A- 4 355 453

## Beschreibung

Die Erfindung betrifft ein Verfahren zum Einbringen von vertikalen Einbauteilen in Bauwerke, welche mit einer Gleitschalung errichtet werden, insbesondere in ringförmige Betonwände, gemäß dem Oberbegriff des Anspruchs 1 und eine Vorrichtung zur Durchführung des Verfahrens gemäß dem Oberbegriff des Anspruchs 6.

Die Erfindung ist insbesondere für runde beziehungsweise ringförmige Bauwerke, beispielsweise Silos oder Tanks, geeignet, deren Betonwände mit einer Bewehrung und Zugankern sowie mit vertikalen und auch horizontalen Einbauteilen versehen werden.

Die zwischen angrenzenden Wandbereichen während der Herstellung der Betonwände einzubringenden Einbauteile dienen beispielsweise bei Tanks, welche zur Aufnahme von Flüssiggas vorgesehen sind, zur Befestigung einer Innenverkleidung in Form von Metallplatten, welche an die vertikalen und horizontalen Einbauteile in der Regel angeschweißt werden. Zur Konstanthaltung der bei Flüssiggastanks erforderlichen Temperatur von circa minus 175°C wird an den Metallplatten eine Verkleidung aus Isoliermaterial angebracht. Die Innenverkleidung besteht in der Regel aus Nirosta-Platten.

Das Einbringen der vertikalen Einbauteile, welche bei einem Tank mit einem Durchmesser von über 90 m und einer Höhe von nahezu 30 m bis zu 5 m lang, 15 cm breit und etwa 1 cm stark sein können, ist bei der bisher bekannten Gleitschalung mit dem Nachteil eines Rücksprunges von 5 bis 10 mm verbunden. Dieser Rücksprung wird durch die bei einer Gleitschalung erforderliche Konizität der Schalhautebene (sogenannter "Schalungsanzug") verursacht. So kann bei einer Gleitschalung von etwa 1,1 bis 1,3 m Höhe an der Oberkante der Schalung die Wandbreite etwa 2 bis 3 mm schmaler als an der Unterkante der Schalung sein. Ein die Konizität nicht berücksichtigendes, streng vertikal angeordnetes Einbauteil wird deshalb zumindest im Bereich des Rücksprungs mit Beton bedeckt, welcher durch eine aufwändige Nachbearbeitung entfernt werden muss, um die Funktion des Einbauteils zu ermöglichen. DE 34 28 670 C1 befasst sich mit dem gleichen Problem.

Bei Verwendung einer Kletterschalung kann die Rückversetzung der vertikalen Einbauteile vermieden werden. Eine Kletterschalung erfordert jedoch relativ große Schalungstafeln und führt aufgrund des damit verbundenen Material-, Zeit- und Arbeitskräfteaufwandes zu erheblich höheren Kosten.

Der Erfindung liegt die **Aufgabe** zugrunde, ein Verfahren und eine Vorrichtung zum Einbringen vertikaler Einbauteile in Bauwerke, insbesondere in ringförmige Betonwände, zu schaffen, welche den Einsatz einer kostengünstigen Gleitschalung mit planliegenden Einbauteilen gewährleistet.

Verfahrensmäßig wird die Aufgabe durch die Merkmale des Anspruchs 1 und vorrichtungsmäßig durch die Merkmale des Anspruchs 6 gelöst. Zweckmäßige und vorteilhafte Ausgestaltungen sind in den Unteransprüchen und in der Figurenbeschreibung enthalten.

Dem erfindungsgemäßen Verfahren und der erfindungsgemäßen Vorrichtung liegt ein reißverschlussähnliches System zugrunde, mit welchem ein bündiges Eingleiten der vertikalen Einbauteile mit dem Hochfahren der Gleitschalung erreicht wird.

Erfindungsgemäß werden an der Vorderseite des vertikalen Einbauteils, das heißt, an der der Gleitschalung zugewandten Fläche, Führungsbolzen angebracht und die derart ausgestatteten vertikalen Einbauteile danach in einen offenen Bereich der Gleitschalung zum bündigen Einbauen angeordnet. Die Gleitschalung ist mit einer Führungsöffnung versehen, welche vorteilhaft von Führungswinkeln gebildet wird, die von den Führungsbolzen des vertikalen Einbauteils hintergriffen werden. Auf diese Weise wird die Gleitschalung beim vertikalen Verstellen an den Führungsbolzen reißverschlussartig geführt, und mit Hilfe von wenigstens zwei Spannvorrichtungen wird das vertikale Einbauteil durch das Zusammenwirken der Führungswinkel, Führungsöffnung und Führungsbolzen planliegend an der Gleitschalung gehalten und verspannt. Ein Rücksprung ist dadurch ausgeschlossen, und ein aufwändiges Betonabschlagen von der Vorderseite des vertikalen Einbauteiles kann entfallen.

Das erfindungsgemäße Reißverschluss-System gewährleistet somit ein bündiges Eingleiten der vertikalen Einbauteile bei einer Gleitschalung und der hierbei erforderlichen Konizität. Spätestens nach Fertigstellung der Betonwand werden die Führungsbolzen von der Vorderseite der vertikalen Einbauteile entfernt.

Es ist vorteilhaft, dass die Führungsbolzen durch Verschweißen an den vertikalen Einbauteilen befestigt werden können. Die Entfernung kann dann relativ schnell und ohne großen Aufwand durch Brennschneiden erfolgen, wobei auch eine Wiederverwendung der Führungsbolzen möglich ist.

Das erfindungsgemäße Verfahren gewährleistet außerordentlich exakt ein oberflächenbündiges Einbringen relativ schmaler und hoher Metallplatten als vertikale Einbauteile. Beispielsweise können vertikale Einbauplatten mit Höhen von 3, 4 und 5 m jeweils in einem Viertelkreis einer Wandung für einen Flüssiggastank eingebracht werden, wobei die unterschiedlichen Längen im Hinblick auf die durch Schweißverbindungen verbundenen vertikalen Einbauplatten vorteilhaft sind. Die neu angesetzten vertikalen Einbauplatten müssen dann bezogen auf den Umfangsbereich nicht in derselben Höhe mit einer vorausgehenden, darunter angeordneten vertikalen Einbauplatte verbunden werden.

Es ist zweckmäßig, die temporär an den vertikalen Einbauteilen befestigten Führungsbolzen in Längsrichtung gleichmäßig beabstandet anzubringen. Auf der gegenüberliegenden Seite sind die vertikalen Einbauteile zweckmäßigerweise mit horizontal auskragenden Verankerungselementen versehen.

Vorrichtungsmäßig wird eine Gleitschalung und ein an sich bekanntes Gleitgerüst, welches beispielsweise aus DE 85 17 170 U1 bekannt ist, eingesetzt, und die für das erfindungsgemäße Reißverschlusssystem erforderlichen Führungswinkel werden an wenigstens zwei Spannvorrichtungen, welche über die Höhe der Schalungstafeln beabstandet zueinander angeordnet sind, befestigt. Die vertikalen Einbauteile werden dabei jeweils in einem offenen Bereich der Innenschalung und/oder Außenschalung eingebracht und über die Führungsbolzen sowie die Führungswinkel, welche mit den Spannvorrichtungen verbunden sind, randseitig an den Schalungstafeln gehalten und verspannt.

Die Führungswinkel, welche rechtwinklig zueinander angeordnete Schenkel aufweisen, werden unter Ausbildung einer Führungsöffnung spiegelsymmetrisch angeordnet und beim vertikalen Verstellen der Gleitschalung an den Führungsbolzen der vertikalen Einbauteile geführt. Mit Hilfe eines Spannbolzens im Bereich der Spannvorrichtungen wird über die Führungswinkel eine Zugkraft auf den Führungsbolzen ausgeübt und damit das dichte Anliegen der vertikalen Einbauplatten an den Schalungstafeln und infolgedessen ein bündiges Eingleiten erreicht.

Die Führungswinkel erstrecken sich wenigstens über die Höhe der Schalungstafeln der Innenschalung und/oder Außenschalung.

Die Führungswinkel werden an parallel angeordneten vertikalen Schenkeln eines U-förmigen Schuhs der Spannvorrichtung befestigt, insbesondere angeschweißt, und der horizontale Verbindungsschenkel des U-förmigen Schuhs wird mit einer Grundplatte der Spannvorrichtung verbunden, vorzugsweise ebenfalls mittels einer Schweißverbindung.

Vorteilhafterweise sind die Grundplatten der Spanneinrichtungen zum Umgreifen eines Schalungskranzes der Gleitschalung ausgebildet und werden mit Hilfe eines Spannbolzens befestigt, wodurch gleichzeitig das Verspannen der vertikalen Einbauteile an der Schalung im Bereich der Schalungsöffnung erfolgt.

Aufgrund der erheblichen Höhe beziehungsweise vertikalen Länge der vertikalen Einbauteile ist es sinnvoll, jeweils oberhalb des Gleitgerüstes, insbesondere oberhalb der horizontal angeordneten Jochträger, eine Einrichtung zur Ausrichtung des jeweiligen vertikalen Einbauteils vorzusehen.

Das erfindungsgemäße Verfahren und die erfindungsgemäße Vorrichtung ermöglichen die Anwendung der vorteilhaften Gleitschalung für ein flächenbündiges Einbringen von vertikalen Einbauteilen in Bauwerke, insbesondere in ringförmige Betonwände. Es ist nicht erforderlich, die mit erheblich höheren Kosten verbundene Kletterschalung einzusetzen, und auch ein Rücksprung und ein damit verbundenes Abschlagen des Betons vom Einbauteil werden vermieden. Unter Berücksichtigung, dass bei einem Tank, welcher beispielsweise eine Höhe von 25 m und einen Durchmesser von 95 m aufweist, etwa 140 vertikale Einbauteile an der Innenseite der Betonwand eingebracht werden, erweist sich das erfindungsgemäße Reißverschlusssystem als außerordentlich kostengünstig und effizient.

Die Erfindung wird nachstehend anhand einer Zeichnung weiter erläutert. In dieser zeigen in einer stark schematisierten Darstellung:
- Fig. 1: einen Ausschnitt eines Bauwerks mit erfindungsgemäß eingebrachten vertikalen Einbauteilen;
- Fig. 2: einen Querschnitt nach Linie II-II in Fig. 1;
- Fig. 3: eine erfindungsgemäß ausgebildete Gleitschalung im Vertikalschnitt längs der Mittelachse einer Betonwand;
- Fig. 4: eine Draufsicht auf die erfindungsgemäße Gleitschalung im Bereich einer Spannvorrichtung;
- Fig. 5: einen Längsschnitt nach Linie V-V in Fig. 4;
- Fig. 6: einen vergrößerten Ausschnitt der Gleitschalung nach Fig. 3;
- Fig. 7: eine Draufsicht auf einen Führungswinkel;
- Fig. 8: eine Draufsicht auf einen Führungsbolzen und
- Fig. 9: eine Ansicht nach Pfeil IX in Fig. 8.

Fig. 1 zeigt einen Teilbereich eines Flüssiggastanks 2 mit einer sich nach oben verjüngenden Betonwand 3 und bündig in die Innenwandung eingebetteten horizontalen Einbauteilen 4 sowie vertikalen Einbauteilen 5. Bodenseitig ist eine Beton-Grundplatte 31 ausgebildet, welche mit einer Metallverkleidung 34 versehen ist. Die horizontalen Einbauteile 4 und vertikalen Einbauteile 5 dienen zur Befestigung einer Innenverkleidung. Im vorliegenden Beispiel sind Metallplatten 6 angeschweißt.

Wie Fig. 2 zeigt, sind die vertikalen Einbauteile 5 bündig mit den angrenzenden Betonwänden angeordnet und mit Hilfe von rechtwinklig abstehenden Verankerungselementen 7, welche endseitig einen Verankerungsfuß 8 aufweisen, in der Betonwand 3 verankert. Die Befestigung der Metallplatten 6 an den vertikalen Einbauteilen 5 erfolgt randseitig.

Fig. 3 zeigt eine Gleitschalung 9 mit einer Innenschalung 10 und einer Außenschalung 11, welche mit der Errichtung der Betonwand 3 verstellt werden. Der Verstell- beziehungsweise Hubmechanismus ist nicht gezeigt. Die Gleitschalung 9 weist Befestigungseinrichtungen 12 für die Verbindung der Außenschalung 11 mit außenseitig angeordneten, vertikalen Jochfüßen 14 eines Gleitgerüstes und erfindungsgemäß ausgebildete Spannvorrichtungen 19 für die Verbindung der Innenschalung 10 mit innenseitig angeordneten Jochfüßen 14 des Gleitgerüstes sowie zum bündigen Einbringen der vertikalen Einbauteile 5 auf. Die Gleitschalung 9 ist im Bereich der Jochfüße 14 mit horizontalen Arbeitsbühnen 15 versehen, und die vertikalen Jochfüße 14 werden mittels horizontaler Jochträger 13 verbunden.

Das vertikale Einbauteil 5 weist eine Höhe auf, welche weit über den horizontalen Jochträger 13 und über vertikale Gerüstpfosten 16 sowie horizontale Gerüstpfosten 17 reichen, welche zur Anordnung einer Arretierungseinrichtung 20 für das vertikale Einbauteil 5 angeordnet sind. Das vertikale Einbauteil 5 ist in Richtung Betonwand 3 mit horizontal auskragenden Verankerungselementen 7 und endseitigen Verankerungsfüßen 8 sowie an der der Gleitschalung 9 zugewandten Seite mit regelmäßig angeordneten, und über die gesamte Höhe reichenden Führungsbolzen 21 versehen.

Diese Führungsbolzen 21 werden für das bündige Eingleiten des vertikalen Einbauteils 5 während der Herstellung der Betonwand 3 benötigt und werden deshalb vor Einstellen des vertikalen Einbauteils 5 in die Gleitschalung 9 auf dessen Vorderseite aufgeschweißt und spätestens nach Fertigstellung der Betonwand 3 wieder von dem vertikalen Einbauteil 5 abgetrennt. Dieses Abtrennen kann relativ effizient durch Schneidbrennen erfolgen.

Die Spannvorrichtungen 19 der Gleitschalung 9 sind im Bereich der Schalungstafeln 30 der Innenschalung 10 vorgesehen und dienen dem verspannenden Anlegen des vertikalen Einbauteils 5 unter Einhaltung der Konizität der Betonwand 3.

In den Fig. 4 bis 7 sind weitere Einzelheiten der erfindungsgemäßen Vorrichtung dargestellt. So verdeutlicht Fig. 4 die Ausbildung und Anordnung des vertikalen Einbauteils 5 in einem offenen Bereich der Gleitschalung 9, bei welchem es sich gemäß Fig. 3 um die Innenschalung 10 handelt. Dabei sind zwei Schalungstafeln 30 der Innenschalung 10 in einem derartigen Abstand voneinander gehalten, dass das vertikale Einbauteil 5 mit beidseitigen Längskantenbereichen von etwa 5 mm an den angrenzenden Schalungstafeln 30 anliegt und damit diese Öffnung der Innenschalung 10 abgedeckt wird.

Die Verspannung des vertikalen Einbauteils 5 im Bereich der Gleitschalung 9 erfolgt durch die temporär angebrachten Führungsbolzen 21, welche mit ihrem Bolzenkopf die in Längsrichtung angeordneten Führungswinkel 23 hintergreifen. Die spiegelsymmetrisch angeordneten Führungswinkel 23 bilden eine Führungsöffnung 22, welche ein reißverschlussartiges Verstellen mit ständigem Verspannen des an den Schalungstafeln 30 der Gleitschalung 9 anliegenden vertikalen Einbauteils gewährleistet.

Die Verspannung wird mit Hilfe der Spanneinrichtungen 19 erreicht, welche in vertikaler Richtung übereinander im Bereich der Schalungstafeln 30 beziehungsweise der Innenschalung 10 (siehe auch Fig. 3 und Fig. 6) angeordnet sind. Die Spannvorrichtungen 19 weisen neben den Führungswinkeln 23 einen U-förmigen Schuh 24 mit zwei parallel angeordneten vertikalen Schenkeln 25 und einem horizontalen Verbindungsschenkel 26 auf, wobei der U-förmige Schuh 24 im Bereich des horizontalen Verbindungsschenkels 26 mit einer Grundplatte 28 fest verbunden, insbesondere verschweißt ist (siehe auch Fig. 5). Die Führungswinkel 23 sind mit dem U-förmigen Schuh 24 in Verbindungsbereichen 27 der vertikalen Schenkel 25 verbunden, und die Verbindung und Verspannung der Spanneinrichtungen 19 mit der Gleitschalung 9 und dem vertikalen Einbauteil 5 wird über einen Spannbolzen 33 bewerkstelligt.

Fig. 5 verdeutlicht die Ausbildung der Grundplatte 28 in Form eine liegenden J, welches einen Schalungskranz 29 der Innenschalung 10 umgreift und die Ausrichtung des vertikalen Einbauteils 5 durch das Zusammenwirken der Führungsbolzen 21 und der Führungswinkel 23 ermöglicht. Die Spannvorrichtungen 19 sind, wie insbesondere Fig. 4 verdeutlicht, im Bereich zwischen Schalungsbegrenzungselementen 32 angeordnet und mit diesen verbunden. Diese Schalungsbegrenzungselemente 32 sind im vorliegenden Ausführungsbeispiel vertikal angeordnete U-Winkel.

In Fig. 6 sind wie in den vorangegangenen und nachfolgenden Figuren identische Merkmale mit identischen Bezugszeichen versehen. Fig. 6 zeigt die Verbindung der Gleitschalung 9 beziehungsweise Innenschalung 10 mit dem vertikalen Jochfuß 14 über die Spannvorrichtungen 19. Die Führungswinkel 23 werden in den zwei übereinander angeordneten Spannvorrichtungen 19 gehalten und reichen über die Innenschalung 10 hinaus. Fig. 6 verdeutlicht auch die Verankerung des vertikalen Einbauteils 5 in der Betonwand 3 mit Hilfe der horizontal auskragenden Verankerungselemente 7 mit dem endseitig angeordneten Verankerungsfuß 8.

Fig. 7 zeigt eine Ansicht eines Führungswinkels 23 (siehe auch Fig. 4). Fig. 8 und 9 verdeutlichen die Ausbildung der Führungsbolzen 21, welche auf die Vorderseite eines vertikalen Einbauteils 5 aufgeschweißt und nach Fertigstellung der Betonwand 3 durch Trennschneiden wieder entfernt werden.

## Patentansprüche

1. Verfahren zum Einbringen von vertikalen Einbauteilen in Bauwerke, welche mit einer Gleitschalung errichtet werden, insbesondere in ringförmige Betonwände,
**dadurch gekennzeichnet,**
**dass** die vertikalen Einbauteile (5) vor Anordnung in einem offenen Bereich der Gleitschalung (9), beispielsweise zwischen zwei Schalungstafeln (30), mit Führungsbolzen (21) versehen werden,
**dass** die Gleitschalung (9) mit einer Führungsöffnung (22) beim vertikalen Verstellen an dem Führungsbolzen (21) reißverschlussartig geführt wird und die vertikalen Einbauteile (5) entsprechend der Konizität der Betonwand (3) in eine mit der Wandfläche bündige, ebene Lage gebracht werden, und
**dass** spätestens nach Fertigstellung der Betonwand (3) die Führungsbolzen (21) von den vertikalen Einbauteilen (5) abgetrennt werden.

2. Verfahren nach Anspruch 1,
**dadurch gekennzeichnet,**
**dass** als vertikale Einbauteile (5) schmale, hohe Metallplatten eingesetzt und mit Verankerungselementen (7) in der Betonwand (3) verankert werden.

3. Verfahren nach einem der Ansprüche 1 oder 2,
**dadurch gekennzeichnet,**
**dass** die Führungsbolzen (21) mit Hilfe von Schweißverbindungen an der der Gleitschalung (9) zugewandten Vorderseite der vertikalen Einbauteile (5) befestigt und nach dem Einbau der vertikalen Einbauteile (5) durch Brennschneiden wieder entfernt werden.

4. Verfahren nach einem der vorhergehenden Ansprüche,
**dadurch gekennzeichnet,**
**dass** die Führungsbolzen (21), welche in Längsrichtung gleichmäßig beabstandet an den vertikalen Einbauteilen (5) befestigt werden, von Führungswinkeln (23), welche die Führungsöffnung (22) der Gleitschalung (9) bilden, hintergriffen werden.

5. Verfahren nach einem der vorhergehenden Ansprüche,
**dadurch gekennzeichnet,**
**dass** als vertikale Einbauteile (5) Metallplatten mit einer Höhe bis etwa 5 m eingebracht und während des Eingleitens mit Hilfe einer oberhalb der Gleitschalung (9), insbesondere oberhalb eines Gleitgerüstes (13, 14), angeordneten Einrichtung (20) in der Einbaulage ausgerichtet werden.

6. Vorrichtung zum Einbringen von vertikalen Einbauteilen in Bauwerke, insbesondere in ringförmige Betonwände, mit
einer Gleitschalung (9), deren Innenschalung (10) und Außenschalung (11) mit einem Gleitgerüst (13, 14) verbunden und mit diesem vertikal verstellbar ist, insbesondere zur Durchführung des Verfahrens nach einem der vorhergehenden Ansprüche,
**dadurch gekennzeichnet,**
**dass** für ein flächenbündiges Einbringen der vertikalen Einbauteile (5) wenigstens in einem offenen Bereich der Innenschalung (10) und/oder Außenschalung (11) Führungswinkel (23) unter Ausbildung einer vertikal ausgerichteten Führungsöffnung (22) für temporär an den vertikalen Einbauteilen (5) befestigte Führungsbolzen (21) angeordnet und an wenigstens zwei Spannvorrichtungen (19) der Gleitschalung befestigt sind, und
**dass** die Einbauteile (5) mit Hilfe der Spannvorrichtungen (19) randseitig an der Innenschalung (10) und/oder Außenschalung (11) gehalten sind.

7. Vorrichtung nach Anspruch 6,
**dadurch gekennzeichnet,**
**dass** die Führungswinkel (23) spiegelsymmetrisch angeordnet und beidseitig der Führungsöffnung (22) zum reißverschlussartigen Hintergreifen der temporär an den vertikalen Einbauteilen (5) angeordneten Führungsbolzen (21) ausgebildet sind.

8. Vorrichtung nach Anspruch 6 oder 7,
**dadurch gekennzeichnet,**
**dass** die Führungswinkel (23) wenigstens über die Höhe der Schalungstafeln (30) der Innenschalung (10) und/oder Außenschalung (11) reichen.

9. Vorrichtung nach einem der Ansprüche 6 bis 8,
**dadurch gekennzeichnet,**
**dass** die Spannvorrichtungen (19) jeweils einen U-förmigen Schuh (24) aufweisen und die Führungswinkel (23) im Bereich von vertikalen Schenkeln (25) mit dem U-förmigen Schuh (24), beispielsweise mittels Schweißverbindungen, verbunden sind.

10. Vorrichtung nach einem der Ansprüche 6 bis 9,
**dadurch gekennzeichnet,**
**dass** die Spannvorrichtungen (19) jeweils eine Grundplatte (28) aufweisen, welche mit dem U-förmigen Schuh (24) im Bereich eines horizontalen Schenkels (26) verbunden, insbesondere verschweißt, ist.

11. Vorrichtung nach Anspruch 10,
**dadurch gekennzeichnet,**
**dass** die Grundplatte (28) zum Umgreifen eines Schalungskranzes (29) und zum Verspannen mit Hilfe eines Spannbolzens (33) ausgebildet ist, wobei das vertikale Einbauteil (5) über die Führungswinkel (23) und Führungsbolzen (21) zu einer dichten randseitigen Anlage an die Schalungstafeln (30) bringbar ist.

12. Vorrichtung nach einem der Ansprüche 6 bis 11,
**dadurch gekennzeichnet,**
**dass** die Spanneinrichtungen (19) jeweils im Bereich ihrer Grundplatte (28) mit den vertikal angeordneten Jochfüßen (14) des Gleitgerüstes verbunden sind.

13. Vorrichtung nach einem der Ansprüche 6 bis 12,
**dadurch gekennzeichnet,**
**dass** jeweils oberhalb der horizontal angeordneten Jochträger (13) des Gleitgerüstes eine Einrichtung (20) zur Ausrichtung des jeweiligen vertikalen Einbauteils (5) angeordnet ist.

## Claims

1. Method for introducing vertical built-in parts into structures erected with a sliding formwork, particularly in annular concrete walls,
**characterized in that**
the vertical built-in parts (5) are provided with guide bolts (21) prior to placing in an open area of the sliding formwork (9), e.g. between two formwork panels (30),
that the sliding formwork (9) is guided in slide fastener-like manner with a guide opening (22) during the vertical adjustment on the guide bolt (21) and the vertical built-in parts (5) are brought into a planar position flush with the wall surface in accordance with the conicity of the concrete wall (3) and
that at the latest following the completion of the concrete wall (3) the guide bolts (21) are separated from the vertical built-in parts (5).

2. Method according to claim 1,
**characterized in that**
the vertical built-in parts (5) are constituted by narrow, high metal plates and are anchored in the concrete wall (3) with anchoring elements (7).

3. Method according to one of the claims 1 or 2,
**characterized in that**
the guide bolts (21) are fixed with the aid of welded joints on the front of the vertical built-in parts (5) facing the sliding formwork (9) and are removed again by flame cutting following the installation of the vertical built-in parts (5).

4. Method according to one of the preceding claims,
**characterized in that**
the guide bolts (21) fixed to the vertical built-in parts (5) in longitudinally directed, uniformly spaced manner, are engaged behind by guide anglepieces (23) forming the guide opening (22) of the sliding formwork (9).

5. Method according to one of the preceding claims,
**characterized in that**
as vertical built-in parts (5) are installed metal plates with a height of up to approximately 5 m and during the sliding in with the aid of a device (20) positioned above the sliding formwork (9), particularly above a sliding frame (13, 14), are oriented in the built-in position.

6. Device for introducing vertical built-in parts into structures, particularly into annular concrete walls, with a sliding formwork (9), whose inner formwork (10) and outer formwork (11) are connected to and vertically adjustable with a sliding frame (13, 14), particularly for performing the method according to one of the preceding claims,
**characterized in that**
for a surface-flush introduction of the vertical built-in parts (5) at least in an open area of the inner formwork (10) and/or outer formwork (11) guide anglepieces (23) are provided, accompanied by the formation of a vertically oriented guide opening (22), for the guide bolts (21) temporarily fixed to the vertical built-in parts (5) and are fixed to at least two clamping devices (19) of the sliding formwork and that the built-in parts (5) are marginally held on the inner formwork (10) and/or outer formwork (11) with the aid of clamping devices (19).

7. Device according to claim 6,
**characterized in that**
the guide anglepieces (23) are mirror symmetrically arranged and are constructed on both sides of the guide opening (22) for a slide fastener-like back-engagement of the guide bolts (21) temporarily positioned on the vertical built-in parts (5).

8. Device according to claim 6 or 7,
**characterized in that**
the guide anglepieces (23) extend at least over the height of the formwork panels (30) of the inner formwork (10) and/or outer formwork (11).

9. Device according to one of the claims 6 to 8,
**characterized in that**
the clamping devices (19) in each case have a U-shaped shoe (24) and the guide anglepieces (23) are connected in the area of vertical legs (25) with the U-shaped shoe (24), e.g. by welded joints.

10. Device according to one of the claims 6 to 9,
**characterized in that**
each of the clamping devices (19) has a base plate (28), which is connected, particularly welded to the U-shaped shoe (24) in the area of a horizontal leg (26).

11. Device according to claim 10,
**characterized in that**
the base plate (28) is constructed for embracing a formwork ring (29) and for bracing with the aid of a clamping bolt (33) and by means of the guide anglepieces (23) and guide bolts (21) the vertical built-in part (5) can be brought into a tight, marginal engagement on the formwork panels (30).

12. Device according to one of the claims 6 to 11,
**characterized in that**
each of the clamping devices (19) is connected in the area of its base plate (28) to the vertically arranged yoke feet (14) of the sliding frame.

13. Device according to one of the claims 6 to 12,
**characterized in that**
above the horizontally arranged yoke supports (13) of the sliding frame is in each case arranged a device (20) for orienting the vertical built-in part (5).

## Revendications

1. Procédé pour introduire des inserts verticaux dans des constructions, érigées avec un coffrage glissant, notamment dans des parois annulaires en béton,
**caractérisé en ce que**
les inserts verticaux (5), avant leur disposition dans une zone ouverte du coffrage glissant (9), par exemple entre deux plaques de coffrage (30), sont pourvus de boulons de guidage (21),
le coffrage glissant (9) est guidé, à l'aide d'une ouverture de guidage (22), lors du déplacement vertical, au niveau du boulon de guidage (21) à la manière d'une glissière, et les inserts verticaux (5), conformément à la conicité du mur en béton (3), sont amenés dans une position plane alignée avec la surface du mur, et
au plus tard une fois le mur en béton (3) terminé, les boulons de guidage (21) sont ôtés des inserts verticaux (5).

2. Procédé selon la revendication 1,
**caractérisé en ce que**
comme inserts verticaux (5) on utilise de minces plaques métalliques hautes et on les ancre dans le mur en béton (3) à l'aide d'éléments d'ancrage (7).

3. Procédé selon la revendication 1 ou 2,
**caractérisé en ce que**
les boulons de guidage (21) sont fixés à l'aide de liaisons soudées sur la face avant tournée vers le coffrage glissant (9), des inserts verticaux (5), et après l'introduction des inserts verticaux (5), sont à nouveau ôtés par oxycoupage.

4. Procédé selon l'une des revendications précédentes,
**caractérisé en ce que**
les boulons de guidage (21), fixés à intervalles réguliers dans la direction longitudinale aux inserts verticaux (5), sont accrochés par l'arrière par des angles de guidage (23) qui forment l'ouverture de guidage (22) du coffrage glissant (9).

5. Procédé selon l'une des revendications précédentes,
**caractérisé en ce que**
comme inserts verticaux (5) on introduit des plaques métalliques ayant une hauteur pouvant atteindre 5 m et lors de l'introduction, on les oriente dans la position de montage à l'aide d'un dispositif (20) disposé au-dessus du coffrage glissant (9), notamment au-dessus d'une armature glissante (13, 14).

6. Dispositif pour introduire des inserts verticaux dans des constructions, notamment dans des parois annulaires en béton, comprenant un coffrage glissant (9) dont le coffrage intérieur (10) et le coffrage extérieur (11) sont reliés à l'aide d'une armature glissante (13, 14) et sont mobiles verticalement avec celle-ci, notamment pour mettre en oeuvre le procédé selon l'une des revendications précédentes,
**caractérisé en ce que**
pour une introduction alignée des inserts verticaux (5), des corinières de guidage (23) formant une ouverture de guidage (22) orientée verticalement pour des boulons de guidage (21) fixés temporairement aux inserts verticaux (5) sont disposées au moins dans une zone ouverte du coffrage intérieur (10) et/ou du coffrage extérieur (11), et sont fixées à au moins deux dispositifs de serrage (19) du coffrage glissant, et
les inserts (5) sont maintenus, du côté de leurs bords, au niveau du coffrage intérieur (10) et/ou du coffrage extérieur (11) à l'aide des dispositifs de serrage (19).

7. Dispositif selon la revendication 6,
**caractérisé en ce que**
les cornières de guidage (23) sont disposées de manière symétrique des deux côtés de l'ouverture de guidage (22), pour accrocher par l'arrière à la manière d'une glissière les boulons de guidage (21) disposés temporairement sur les inserts verticaux (5).

8. Dispositif selon la revendication 6 ou 7,
**caractérisé en ce que**
les cornières de guidage (23) atteignent au moins la hauteur des plaques de coffrage (30) du coffrage intérieur (10) et/ou du coffrage extérieur (11).

9. Dispositif selon l'une des revendications 6 à 8,
**caractérisé en ce que**
les dispositifs de serrage (19) présentent respectivement un sabot (24) en forme de U, et les cornières de guidage (23), sont reliés à la zone des branches verticales (25), du sabot (24) en forme de U, par exemple au moyen de liaisons soudées.

10. Dispositif selon l'une des revendications 6 à 9,
**caractérisé en ce que**
les dispositifs de serrage (19) présentent respectivement une plaque de base (28) reliée, notamment soudée, à la zone d'une branche horizontale (26) du sabot (24) en forme de U.

11. Dispositif selon la revendication 10,
**caractérisé en ce que**
la plaque de base (28) est configurée pour entourer une couronne de coffrage (29) et pour la caler à l'aide d'un boulon de serrage (33), l'insert vertical (5) pouvant être amené par les cornières de guidage (23) et les boulons de guidage (21), en appui étanche du côté du bord contre les plaques de coffrage (30).

12. Dispositif selon l'une des revendications 6 à 11,
**caractérisé en ce que**
les dispositifs de serrage (19) sont respectivement reliés, dans la zone de leur plaque de base (28), aux pieds de solive (14) de l'armature glissante.

13. Dispositif selon l'une des revendications 6 à 12,
**caractérisé en ce qu'**
un dispositif (20) monté chaque fois au-dessus des supports de solive (13), horizontaux, de l'armature glissante, permet d'orienter chaque insert vertical (5).
